# EUROPÄISCHE PATENTSCHRIFT

(11) **EP 1 538 941 B1**
(45) Veröffentlichungstag und Bekanntmachung des Hinweises auf die Patenterteilung: **05.11.2008**
(21) Anmeldenummer: 03794975.7
(22) Anmeldetag: 30.08.2003
(51) Int. Cl.: A45D 2/24, A45D 2/00

(54) **LOCKENWICKLER ZUM AUFWICKELN MENSCHLICHEN HAARES**
ROLLER FOR WINDING HUMAN HAIR
BIGOUDI DESTINE A L'ENROULEMENT DE CHEVEUX HUMAINS

(30) Priorität: 10.09.2002 DE 10241772
(43) Veröffentlichungstag der Anmeldung: 15.06.2005
(73) Patentinhaber: Jüma - Kunststoff - Vertriebsgesellschaft mbH, 34121 Kassel (DE)
(72) Erfinder: MERGES, Heinz, 50667 Köln (DE)
(74) Vertreter: Rehberg Hüppe + Partner
(86) Internationale Anmeldenummer: PCT/EP2003/009647
(87) Internationale Veröffentlichungsnummer: WO 2004/023924

(56) Entgegenhaltungen:
- DE-U- 20 207 162
- FR-A- 1 394 969
- FR-A- 2 104 573
- US-A- 3 438 382
- US-A- 3 474 797
- US-A- 3 533 418

## Beschreibung

Die Erfindung betrifft einen Lockenwickler zum Aufwickeln menschlichen Haares, mit einem Stützkörper aus einem hohlen gestaltgebenden Formteil aus Kunststoff oder Metall, der einen Mittelbereich mit einer Wickelfläche zum Aufwickeln einer Haarpartie und beidendig je einen Befestigungsbereich mit vergleichsweise größerem Durchmesser zum Fixieren des Lockenwicklers am Kopf besitzt. Der Mittelbereich weist Vorsprünge zum Eingreifen in die aufzuwickelnde Haarpartie und die Befestigungsbereiche hakenförmige Halteelemente zum Fixieren des Lockenwicklers am Kopf nach einem Wickelvorgang auf. Der Stützkörper ist bevorzugt durchbrochen ausgebildet und besitzt eine gewisse gestaltgebende Elastizität, kann aber auch gestaltfest ausgebildet sein, insbesondere wenn er aus Metall besteht. Solche Lockenwickler werden bekanntermaßen eingesetzt, um Haarpartien in Locken aufzuwickeln und damit die Formgebung des Haares zu beeinflussen.

### STAND DER TECHNIK

Ein Lockenwickler der eingangs beschriebenen Art ist aus der DE 17 57 714 A1 bzw. der US 3,533,418 bekannt. Der Lockenwickler weist einen Stützkörper aus einem hohlen gestaltgebenden Formteil aus Kunststoff auf. Der Stützkörper besitzt einen Mittelbereich mit einer Wickelfläche zum Aufwickeln einer Haarpartie, an die beidendig je ein Befestigungsbereich anschließt. Der Mittelbereich ist konkav geformt und geht ohne Durchmessersprung in die Endbereiche über. Der Mittelbereich weist durchgehend über seine gesamte Länge Vorsprünge zum Eingreifen in die aufzuwickelnde Haarpartie auf, während die Befestigungsbereiche hakenförmige Halteelemente zum Fixieren des Lockenwicklers am Kopf nach Beendigung eines Wickelvorganges aufweisen. Die Vorsprünge im Mittelbereich können auch pilzförmig mit einer Verdickung am freien Ende versehen sein. Die Vorsprünge im Mittelbereich und die hakenförmigen Halteelemente besitzen eine etwa übereinstimmende radiale Länge. In Folge des durchgehenden Übergangs zwischen Mittelbereich und den Befestigungsbereichen sowie durch die konkave Ausbildung des Mittelbereiches verengt sich der Raum zum Aufwickeln einer Haarpartie, ausgehend von der Mitte des Lockenwicklers in Richtung auf die beiden Endbereiche zunehmend, so dass gegen Ende eines Wickelvorganges die Gefahr besteht, dass ein Teil der aufzuwickelnden Haare auch von den hakenförmigen Halteelementen ergriffen wird. Dies beeinträchtigt den Auswickelvorgang erheblich.

Ein weiterer Lockenwickler ist aus der DE 196 48 186 C2 bekannt. Der Stützkörper, der die Form eines Rohrabschnittes aufweist, kann als aus Kunststoff gespritzter Formkörper mit entsprechenden Durchbrechungen vorgesehen sein. Er weist auf seinem zylindrischen Umfang einen Belag auf, der aus einem Streifen eines Hakenbandes eines Klettverschlusses besteht. Es handelt sich dann um einen Haftwickler, wobei die Haken des Hakenbandes dazu dienen, die Spitzen der Haare der Haarpartie zu Beginn des Aufwickelvorgangs auf dem Lockenwickler festzulegen. Je nach der Länge der aufgewickelten Haarsträhne bildet sich dabei insbesondere im Mittelbereich des Stützkörpers ein Wickel, der dafür sorgt, dass der Lockenwickler auch dann, wenn die Haken des Hakenbandes in beiden Endbereichen des Lockenwicklers nicht mit Haaren bewickelt sind, den Haaransatz am Kopf nicht erreichen können. Dieser bekannte Lockenwickler weist keine gesonderte Befestigungseinrichtung auf, sondern das Ende des Wickelvorgangs und das Festhalten der Haare an den Haken des Hakenbandes bildet gleichsam die Befestigungseinrichtung. In einer anderen Ausführung ist auf dem Umfang des Stützkörpers kein Hakenband, sondern ein Flauschband eines Klettverschlusses angeordnet. Ein solcher Velourwickler benötigt zusätzlich eine Fixiereinrichtung für die Festlegung der Locke auf dem Umfang des Stützkörpers einerseits sowie für die Festlegung des Lockenwicklers relativ zum Kopf nach Beendigung des Aufwickelvorgangs. Eine solche Befestigungseinrichtung kann aus einem Querstift bestehen oder einem Abschnitt eines Hakenbandes, der zusätzlich zu dem Flauschband zum Einsatz kommt.

Die bekannten Lockenwickler weisen bei Gebrauch verschiedene Nachteile auf. Beim Aufwickeln lässt es sich nicht verhindern, dass sich die Haarsträhne beim Wickelvorgang über die gesamte axiale Länge des Lockenwicklers verteilt und Haarbereiche sogar seitlich von dem Lockenwickler abrutschen. Beim Auswickeln der Locke besteht die Gefahr, dass insbesondere in den Endbereichen sich die Haarpartie zunächst erschwert löst. Dies ist auch gegen Ende des Auswickelvorgangs im Mittelbereich der Fall. Beim Auswickeln kommen schließlich die Endbereiche des Hakenbandes frei, wobei die Gefahr besteht, dass bisher nicht eingewickelte Haare beim Auswickelvorgang eingewickelt werden. Die Folge davon ist, dass beim Gebrauch des Lockenwicklers Haare vom Kopf ausgerissen werden, weil sie sich weder durch eine Vorwärts- noch eine Rückwärtsdrehung des Stützkörpers von diesem lösen lassen.

Aus der DE 40 18 202 C2 ist ein vorzugsweise nachts zu benutzender Haftwickler zum Aufwickeln menschlichen Haares bekannt, der ebenfalls einen zylindrischen Stützkörper und auf diesem einen Belag aufweist, der aus einem Abschnitt eines Hakenbandes besteht. Die Haken können von aufgeschnittenen Schlingen gebildet sein. Die Einheit aus Stützkörper und Hakenband ist insgesamt weich und elastisch ausgebildet. Der Stützkörper kann ein Zylinderabschnitt aus geschäumtem Kunststoff sein, der so engporig gestaltet ist, dass er Flüssigkeit aufzunehmen in der Lage und schwammartig ausdrückbar ist. Ein solcher Haftwickler weist ähnliche Nachteile auf, wie sie oben bereits beschrieben wurden. Die Verwendung eines Klettbandes erbringt auch hier die Gefahr, dass bei der Benutzung des Wicklers Haare mit ausgerissen werden.

Aus der US 3,438,382 ist ein Lockenwickler bekannt, der einen mit konstantem Durchmesser über seine gesamte Erstreckung durchgehenden Mittelteil und zwei beidendig anschließende Befestigungsbereiche aufweist. Der gesamte Mittelteil ist mit Greifzähnen versehen, sodass das Aufwickeln der Haarspitzen an jeder Stelle des Mittelteils beginnen kann. Zwischen den Enden des Mittelteils und den Befestigungsbereichen, sowie außen an den Befestigungsbereichen sind radial vorstehende Rippen vorgesehen, die die Platzierung eines Streifens Hakenband am Umfang des Befestigungsbereiches erleichtern sollen. Die Rippen, die auch fehlen können, weisen einen größeren Durchmesser als das Band des Hakenbandes auf. Die Durchmesser des Mittelteils, der Rippen und des Hakenbandes in den Befestigungsbereichen sind ähnlich groß bemessen, sodass sich kein nennenswerter Durchmessersprung ergibt, und zwar weder im Sinne einer Durchmesservergrößerung noch im Sinne einer Durchmesserverkleinerung.

Aus der DE 202 07 162 U1 ist ein Dauerwellen-Wickler in Form eines zylindrischen Körpers bekannt, auf dessen Umfangsfläche ein Borstenmaterial mit radial vorstehenden Borsten zur Verankerung von aufgewickelten Haarsträhnen vorgesehen ist. Der zylindrische Formkörper weist über die gesamte Länge konstanten Durchmesser auf. Das Borstenmaterial auf dem Dauerwellen-Wickler besitzt im mittleren Bereich der Länge des Wicklers wesentlich kürzere Borsten als in den beiden Endbereichen. Durch die unterschiedliche radiale Länge der verschiedenen Borsten ergibt sich ein stufenförmiger Absatz in den freien Enden der Borsten über die axiale Länge des Wicklers. Die Borsten im Mittelbereich können etwa die halbe radiale Länge der Borsten in den beiden Endbereichen aufweisen. In Folge des konstanten über die axiale Länge des Lockenwicklers durchgehenden Durchmessers des Stützkörpers besteht in erhöhtem Maße Gefahr, dass die aufzuwickelnde Haarpartie auch ohne weiteres in den Bereich der Endbereiche mit den vergleichsweise längeren Borsten gerät. Schwierigkeiten beim Auswickeln wird dadurch entgegen gewirkt, dass in den Endbereichen keine hakenförmigen Halteelemente zum Fixieren des Lockenwicklers am Kopf vorgesehen sind, sondern, wie im Mittelbereich, nur radial abstehende Borsten, so dass der Lockenwickler nach Beendigung eines Wickelvorganges am Kopf in anderer Weise befestigt bzw. gesichert werden muss, beispielsweise durch einen Querstift oder dergleichen.

### AUFGABE DER ERFINDUNG

Der Erfindung liegt die Aufgabe zugrunde, einen Lockenwickler der eingangs beschriebenen Art bereitzustellen, bei dem die zu einem Wickel aufgewickelten Haare im Wesentlichen auf den Mittelbereich des Lockenwickler konzentriert sind und der ohne zusätzliche Befestigungseinrichtung, z. B. in Form eines Querstabes, eines Clips o. dgl., seine Endstellung des Wickelvorgangs nahe der Kopfhaut beibehält.

### LÖSUNG

Erfindungsgemäß wird dies bei einem Lockenwickler der eingangs beschriebenen Art dadurch erreicht, dass die Befestigungsbereiche zum Fixieren des Lockenwicklers am Kopf zur Bereitstellung eines Aufnahmeraums für die aufzuwickelnde Haarpartie einen im Vergleich zu einem kleineren Durchmesser im Mittelbereich sprunghaft vergrößerten Durchmesser aufweisen, und dass die Vorsprünge im Mittelbereich zur Festlegung der Haarspitzen zu Beginn eines Wickelvorgangs als vom Stützkörper radial abstehende Stacheln ausgebildet sind, deren radiale Länge etwa der Hälfte der radialen Länge der hakenförmigen Halteelemente an den Befestigungsbereichen entspricht.

### BESCHREIBUNG DER ERFINDUNG

Die Erfindung geht von dem Gedanken aus, den Wickelbereich zum Aufwickeln der Haarpartie von zwei Befestigungsbereichen des Lockenwicklers am Haaransatz örtlich und funktional zu trennen. Der Mittelbereich wird dabei entfernt von den axialen beiden Enden des Stützkörpers ausgebildet und angeordnet. An beiden freien Enden werden je ein Befestigungsbereich gebildet. Der Mittelbereich weist nicht nur einen kleineren Durchmesser auf als die Befestigungsbereiche auf. Zwischen Mittelbereich und Befestigungsbereich wird vielmehr ein Durchmessersprung verwirklicht. Damit wird gleichsam eine Spule mit zwei im Durchmesser vorspringenden Endflanschen geschaffen, die nicht nur eine optische Hilfe beim Aufwickeln der Haarsträhne sind, diese Haarsträhne nur im Mittelbereich aufzuwickeln. Durch den Durchmessersprung wird auch ein Platz bzw. ein Aufnahmeraum für die aufzuwickelnden Haare geschaffen, der von der Wickeldicke der Haarsträhne ausgefüllt werden kann. Die beiden Befestigungsbereiche sind auf ihrem Umfang mit einem Abschnitt eines Hakenbandes versehen. Es können hier auch lediglich Haftfortsätze angeordnet bzw. gebildet sein. Diese Haftfortsätze kommen mit der aufgewickelten Locke nicht in Wirkkontakt, sondern sie dienen dazu, als Befestigungseinrichtung für den Lockenwickler am Ende des Aufwickelvorgangs herangezogen zu werden. Am Ende des Wickelvorgangs wird der Lockenwickler gegen die Kopfhaut gedrückt, wobei beide Befestigungsbereiche sich an den Haaransatz im Bereich der Kopfhaut anlegen und so dafür sorgen, dass der Lockenwickler seinen vorgesehenen festen Sitz an der Kopfhaut erhält. Da der Kopf eines Menschen bekanntermaßen keine ebene Fläche darstellt, sondern eine abgerundete Gestalt besitzt, lässt es der Durchmessersprung zu, dass die Befestigungsbereiche den Haaransatz erreichen können. Der neue Lockenwickler benötigt zur Befestigung weder Querstifte, noch Gummis, Klammern, Clipse oder sonstige separate Befestigungsmittel. Die aufgewickelten Haare werden von dem Stützkörper nicht mit der Auflagefläche des Mittelbereiches auf die Kopfhaut gepresst, sondern durch den Durchmessersprung entsteht ein gewisser Abstand von der Kopfhaut, was im Falle einer Dauerwelle der Gefahr des Haarbruches entgegenwirkt. Das Ende der aufgewickelten Haarpartie nahe der Kopfhaut wird auf dem Lockenwickler steil nach oben geführt, was für das Volumen der Frisur von großem Vorteil ist. Wenn der Lockenwickler in angewärmtem Zustand eingesetzt wird, ist es sehr vorteilhaft, dass eine direkte Auflage auf der Kopfhaut vermieden wird. Es ergeben sich keine Druckstellen. Ein größeres Potential für die Grundwärme ist möglich. Das Nicht-Aufliegen des Mittelbereiches auf der Kopfhaut hat auch den Vorteil, dass sich die aufgewickelte Locke in einiger Entfernung von der Kopfhaut befindet. Hieraus resultiert eine kürzere Trockenzeit, weil die Luft zwischen Kopfhaut und Mittelbereich zirkulieren kann. Schließlich besitzt der neue Lockenwickler im Vergleich zu bekannten gattungsgemäßen Klettbandwicklern eine bessere Haftung am Kopf, weil die Hakenbandbereiche von der aufgewickelten Locke nicht zugedeckt werden. Auch der Auswickelvorgang einer Locke ist bei dem neuen Lockenwickler wesentlich einfacher und gefahrloser als bei Klettbandwicklern. Der Lockenwickler kann nach Art einer Rolle mit zwei Fingern gehalten und durch Entfernung von der Kopfhaut abgezogen werden, wobei keine Gefahr besteht, dass benachbarte Haare mit eingewickelt werden oder Bestandteile der Locke mit dem Hakenband in Berührung kämen.

Die Vorsprünge im Mittelbereich dienen nur zur Festlegung der Haarspitzen zu Beginn eines Wickelvorgangs. Sie sind als vom Stützkörper radial abstehende Stacheln ausgebildet sind, deren radiale Länge etwa der Hälfte der radialen Länge der hakenförmigen Halteelemente an den Befestigungsbereichen entspricht. Die Stacheln können auch in Form einer Riffelung auf der Oberfläche des Mittelbereichs realisiert sein. Durch ihre im Vergleich zu den hakenförmigen Halteelementen kürzere radiale Länge und ihre andere Gestalt behindern sie einen Ausrollvorgang der Locke in keine Phase der Anziehbewegung.

Es ist vorteilhaft, wenn die axiale Länge eines Befestigungsbereichs zu der axialen Länge des Mittelbereiches in einem Verhältnis von etwa 1:3 bis etwa 1:6 bemessen ist. Auch die beiden Befestigungsbereiche müssen, obwohl sie am Aufwickelvorgang der Haarpartie nicht beteiligt sind, eine gewisse axiale Länge im Verhältnis zu dem Rest des Lockenwicklers haben, damit die beiden Befestigungspunkte des Lockenwicklers in der Wickelendstellung an der Kopfhaut sicher erreicht und eingehalten werden können. Es nützt also nichts, die axiale Länge jedes Befestigungsbereichs relativ zu klein zu wählen. Andererseits wirkt sich auch die absolute Länge des Lockenwicklers auf den Durchmessersprung und auf die Axiallängen des Mittelbereiches sowie jedes Befestigungsbereiches aus.

Jeder Befestigungsbereich sollte mit konstantem über die axiale Länge durchgehendem Durchmesser ausgebildet sein. Eine konvexe oder konkave Gestaltung ist nicht erforderlich, da diesbezügliche Unterschiede von den Haken des Hakenbandes überbrückt werden.

Der Durchmessersprung zwischen einem Durchmesser des Mittelbereichs und dem Durchmesser jedes Befestigungsbereichs kann je nach der vorgesehenen Länge und damit Wickeldicke der Haarpartie bemessen sein. Für eine Trägerin besonders langer Haare wird sich auch eine vergleichsweise größere Wickeldicke der Haarpartie an der aufgewickelten Locke ergeben, so dass diesbezüglich ein vergleichsweise größerer Durchmessersprung erforderlich ist. Dies gilt auch im Verhältnis zum Durchmesser des Mittelbereiches. Bekanntlich gibt es Lockenwickler in verschiedenen Größen, um die Durchmesser der Locken unterschiedlich zu gestalten. Für eine Trägerin vergleichsweise kürzerer Haare wird auch die Wickeldicke der Haarpartie geringer sein, so dass diesbezüglich auch der Durchmessersprung geringer ausfallen kann. Dies gilt auch für Lockenwickler mit relativ geringem Durchmesser. Der Durchmessersprung kann im Bereich zwischen etwa 2 bis 8 mm angesiedelt sein, ebenfalls abhängig von den verschiedenen Größen der Lockenwickler.

Der Mittelbereich kann mit konstantem über die axiale Länge durchgehend gestaltetem Durchmesser ausgebildet sein, also eine zylindrische Formgebung besitzen, so dass er an allen Stellen des Mittelbereiches einen Kreisringquerschnitt aufweist. Es ist aber durchaus nicht schädlich, wenn der Mittelbereich auch konkav gestaltet ist, also in der Mitte des Mittelbereichs ein vergleichsweise kleinerer Durchmesser angeordnet ist. Damit wird darauf hingewirkt, dass sich die aufzuwickelnde Locke auf die Mitte des Mittelbereichs konzentriert, so dass sie mit den Befestigungsbereichen nicht in Kontakt kommt. Bei einer solchen Gestaltung des Mittelbereichs bezieht sich der Durchmessersprung auf den kleinsten Durchmesser in der Mitte des Mittelbereichs im Verhältnis zu den Durchmessern der Befestigungsbereiche.

Der Querschnitt des Stützkörpers ist von untergeordneter Bedeutung. So kann der Stützkörper in seinem Mittelbereich und/oder in den beiden Befestigungsbereichen einen kreisrunden, ovalen oder mehreckigen Querschnitt aufweisen. Vorzugsweise ist der Querschnitt jedoch kreisrund gestaltet.

Die Oberfläche des Mittelbereichs sollte ganz oder teilweise aufgeraut, geriffelt, gestachelt oder sonst wie ausgebildet sein, damit die Festlegung der Haarspitzen der aufzuwickelnden Haarpartie an der Oberfläche des Mittelbereichs begünstigt wird. Im Allgemeinen ist die Gestaltung der Oberfläche des Mittelbereichs weniger ausgeprägt als die Gestaltung in den beiden Befestigungsbereichen. Im Grenzfall ist es aber auch möglich, den Mittelbereich mit einem Abschnitt eines Hakenbandes zu versehen, der sich allerdings nicht über die gesamte axiale Länge des Mittelbereichs erstrecken muss.

Der Stützkörper kann gestaltstabil ausgebildet sein, also geringfügig nachgiebig, wie beispielsweise ein Formkörper aus hartem Kunststoff. Es ist aber auch möglich, den Stützkörper weich und elastisch zu gestalten, beispielsweise um eine Benutzung des Lockenwicklers in liegendem Zustand oder über Nacht zu ermöglichen und/oder einen schwammartigen Stützkörper zu verwenden und so den Einsatz eines Haarfestigers oder einer anderen Flüssigkeit zu ermöglichen.

### KURZBESCHREIBUNG DER FIGUREN

Im Folgenden wird die Erfindung anhand in den Figuren dargestellter bevorzugter Ausführungsbeispiele weiter erläutert und beschrieben.
- **Fig. 1**: zeigt eine perspektivische Darstellung des Lockenwicklers in einer ersten Ausführungsform.
- **Fig. 2**: zeigt einen Schnitt des Lockenwicklers gemäß Fig. 1 in seiner Wickelendstellung nahe der Kopfhaut.
- **Fig. 3**: zeigt eine weitere Ausführungsform des Lockenwicklers aus drei zusammengefügten Teilen.
- **Fig. 4**: zeigt einen weiteren Querschnitt durch eine Ausführungsform des Lockenwicklers.

### FIGURENBESCHREIBUNG

Der in **Fig. 1** dargestellte Lockenwickler 1 weist einen Stützkörper 2 auf, der als gestaltgebendes Formteil ausgebildet sein kann, beispielsweise als Formkörper aus Kunststoff, Metall o. dgl.. Der Stützkörper 2 ist vorzugsweise hohl gestaltet. In axialer Richtung besitzt der Stützkörper 2 einen Mittelbereich 3 und an seinen Enden je einen Befestigungsbereich 4. Die beiden Befestigungsbereiche 4 besitzen untereinander gleichen Durchmesser, der jedoch größer als der Durchmesser des Mittelbereichs 3 gestaltet ist, so dass der Lockenwickler 1 die Form einer Spule oder Walze bekommt mit beidendig radial nach außen vorspringenden Randpartien. Die beiden Befestigungsbereiche 4 sind vorzugsweise über ihre gesamte axiale Erstreckung von einem Hakenband 5 umfangsmäßig bedeckt. Solche Hakenbänder 5 sind als Bestandteil von Klettverschlüssen bekannt. Sie bestehen aus einem gewebten oder gewirkten Abschnitt mit nach außen vorstehenden Stacheln oder Haken 6. Die Haken 6 können insbesondere durch aufgeschnittene Schlingen erstellt sein. Der Mittelbereich 3, aber auch die Befestigungsbereiche 4 an dem Stützkörper können mit einer Vielzahl von Durchbrechungen 7 versehen sein.

**Fig. 2** zeigt die aufgewickelte Stellung des Lockenwicklers 1 an einem menschlichen Kopf 8 im Bereich der Kopfhaut 9, wobei die übrigen Haare am Kopf 8 nicht dargestellt sind. Es ist nur eine einzige aufgewickelte Haarpartie angedeutet, die zu einer Locke 10 aufgewickelt ist. Es versteht sich, dass der Aufwickelvorgang einer solchen Locke 10 an den Haarspitzen beginnt. In der Mitte des Mittelbereiches 3 ist ein Abschnitt eines Stachelbandes 11 aufgebracht. Die Stacheln des Stachelbandes 11 sind in radialer Richtung vergleichsweise kürzer ausgebildet als die Haken 6 des Hakenbandes 5 in jedem Befestigungsbereich 4. Das Stachelband 11 erstreckt sich auch nur über einen gewissen Teil der axialen Länge des Mittelbereiches. Es dient dazu, die Haarspitzen dort festzulegen und den Wickelvorgang zu beginnen. Durch den Durchmessersprung zwischen Mittelbereich 3 und den beiden Befestigungsbereichen 4 wird sichergestellt, dass sich beim Aufwickeln der Haarpartie zu der Locke 10 diese nur im Mittelbereich 3 ablagert und dort eine gewisse Wickeldicke bekommt. Beim Aufwickeln bleibt das Hakenband 5 in beiden Befestigungsbereichen 4 frei von Haaren. Sobald sich der Lockenwickler 1 während des Aufwickelvorgangs der Kopfhaut 9 nähert und der Wickelvorgang beendet wird, erfolgt ein Andrücken des Lockenwicklers 1 an die Kopfhaut. Diese Situation ist in Fig. 2 dargestellt. Die Haken 6 der beiden Hakenbänder 5 der beiden Befestigungsbereiche 4 greifen in die Haare am Haaransatz nahe der Kopfhaut 9 ein, so dass der Lockenwickler 1 seinen vorgesehenen festen Sitz nahe der Kopfhaut 9 erhält. Durch den Durchmessersprung zwischen dem kleineren Durchmesser des Mittelbereichs 3 und dem Durchmesser der Befestigungsbereiche 4 entsteht einerseits Raum für eine gewisse Wickeldicke der Locke 10. Trotzdem ist durch den vergrößerten Durchmesser der Befestigungsbereiche 4 die Möglichkeit gegeben, den festen Sitz am Kopf 8 zu erhalten, auch wenn dieser in weiten Bereichen gerundet ausgebildet ist. Die zu der Locke 10 am Haaransatz aufgewickelten Haare werden nicht abgeknickt, sondern können sich zwischen der Haarwurzel und der Aufwickelstelle am Umfang der Locke 10 in radialer Position zu dem Kopf 8 erstrecken, was die Fülle der letztlich damit erzeugten Figur begünstigt. Auch verbleibt in der Wickelendstellung immer noch ein Freiraum und ein Durchtrittsraum für Luft, so dass auch der der Kopfhaut 9 zugekehrte Teil der Locke 10 durchlüftet bzw. getrocknet werden kann, wenn die Haare in nassem Zustand aufgewickelt werden.

Der Lockenwickler gemäß Fig. 2 kann folgende Abmessungsrelationen aufweisen. Der Mittelbereich 3 besitzt einen Durchmesser 12 von 32 mm. Der Mittelbereich 3 erstreckt sich über eine axiale Länge 13 von 40 mm. Die beiden Befestigungsbereiche 4 weisen einen Durchmesser 14 von 40 mm auf und besitzen je eine axiale Länge 15 von 10 mm. Die Haken 6 können sich in radialer Richtung um etwa 3 mm erstrecken. Die Stacheln des Stachelbandes 11 können 1,5 mm lang sein.

Der Stützkörper 2 der Ausführungsform gemäß Fig. 2 ist als einteiliger Formkörper gestaltet. Lediglich die beiden Abschnitte des Hakenbandes 5 sowie das Stachelband 11 werden durch eine Schweißverbindung mit dem Stützkörper 2 verbunden, wobei gleichzeitig die beiden Enden jedes Bandabschnittes zusammengefügt werden.

Die in Fig. 3 dargestellte Ausführungsform zeigt einen Lockenwickler 1 in kleinerer Größe, also vorgesehen zum Aufwickeln kürzerer Haarpartien auf kleinerem Durchmesser. Der Lockenwickler 1 ist dreiteilig ausgebildet. Der Stützkörper 2 wird aus einem über die axiale Länge des Lockenwicklers durchgehenden Rohrabschnitt 16 und zwei Ringen 17 zusammengefügt. Die Zusammenfügung kann durch eine Klebe- oder Schnappverbindung begünstigt werden. Die aufgesetzten Ringe 17 bilden dann die Befestigungsbereiche 4 und erbringen so auch den Durchmessersprung zum Mittelbereich 3. Der Mittelbereich 3 kann mit einer Riffelung 18 versehen sein, um das Ansetzen der Haare zu Beginn eines Aufwickelvorgangs zu begünstigen. Auch hier besteht die Möglichkeit, die Ringe 17 mit Abschnitten von Hakenbändern 5 zu versehen bzw. die Haken 6 direkt an den Ringen 17 anzuformen. Die Durchmesser- und Längenrelationen sind hier etwas verändert. Es handelt sich um einen Lockenwickler vergleichsweise kleinerer Größe. Auch der Durchmessersprung ist im Vergleich zur Ausführungsform der Fig. 2 bzw. der dort dargestellten Größe verringert.

**Fig. 4** zeigt eine Weitere Ausführungsform des Lockenwicklers 1 mit einem Stützkörper 2, der in seinem Mittelbereich über die axiale Länge 13 gesehen unterschiedliche Durchmesser 12 aufweist. In der Mitte des Mittelbereichs 3 ist der Durchmesser 12 am geringsten. Dort können auch wieder Stacheln 19 oder nadelartige Fortsätze vorgesehen sein. Der Durchmesser steigt im Mittelbereich 3 in Richtung auf die Befestigungsbereiche 4 etwas an, so dass sich hier die aufgewickelte Locke 10 in besonderer Weise in der Mitte des Mittelbereichs 3 konzentriert, so dass die Haken 6 des Bestigungsbereichs beim Wickelvorgang frei bleiben, wie es sinnvoll für die Befestigungsfunktion ist. Ein solcher Lockenwickler ist für besonders stark gerundete Kopfpartien sinnvoll. Gleiches kann aber auch dann erzielt werden, wenn der Durchmessersprung zwischen den Durchmessern 12 und 14 vergleichsweise groß gestaltet wird.

Der Gebrauch des Lockenwicklers 1 ist sehr einfach und sicher durchführbar. Zu Beginn eines Wickelvorgangs werden die Spitzen der aufzuwickelnden Haarpartie mit Hilfe des Stachelbandes 11, der Riffelung 18 oder der Stacheln 19 im Mittelbereich 3 angelegt und bei fortgesetztem Wickelvorgang dort zu der Locke 10 aufgewickelt, ohne dass die Gefahr besteht, dass die Haare mit den Haken 6 der Hakenbänder 5 der Befestigungsbereiche 4 in Kontakt kommen. Am Ende des Wickelvorgangs nähert sich der Lockenwickler 1 der Kopfhaut 9 und es erfolgt ein Andrückvorgang an den Kopf 8, wobei nunmehr die Haken 6 sich an benachbarten Haarpartien, die nicht aufgewickelt wurden, am Kopf 8 verhaken.

Der Auswickelvorgang gestaltet sich ebenfalls sehr einfach. Durch ein gringfügiges radiales Abziehen des Lockenwicklers 1 von dem Haaransatz 9 kommen die Haken 6 frei und der Stützkörper 2 lässt sich mit zwei beidendig in den hohlen Querschnitt eingreifenden Fingern leicht abrolle, wobei nur ein Abzug in radialer Richtung von dem Kopf 8 erforderlich ist, Gegen Ende der Abziehbewegung wird die Locke 10 freigegeben, so dass sie in ihre gewickelte Form zurückspringt.

### BEZUGSZEICHENLISTE

- 1: Lockenwickler
- 2: Stützkörper
- 3: Mittelbereich
- 4: Befestigungsbereich
- 5: Hakenband
- 6: Haken
- 7: Durchbrechung
- 8: Kopf
- 9: Kopfhaut
- 10: Locke
- 11: Stachelband
- 12: Durchmesser
- 13: Länge
- 14: Durchmesser
- 15: Länge
- 16: Rohrabschnitt
- 17: Ring
- 18: Riffelung
- 19: Stachel

## Patentansprüche

1. Lockenwickler (1) zum Aufwickeln menschlichen Haares, mit einem Stützkörper (2) aus einem hohlen gestaltgebenden Formteil aus Kunststoff oder Metall, der einen Mittelbereich (3) mit einer Wickelfläche zum Aufwickeln einer Haarpartie und beidendig je einen Befestigungsbereich (4) mit vergleichsweise größerem Durchmesser zum Fixieren des Lockenwicklers (1) am Kopf besitzt, wobei der Mittelbereich (3) Vorsprünge zum Eingreifen in die aufzuwickelnde Haarpartie und die Befestigungsbereiche (4) hakenförmige Halteelemente (6) zum Fixieren des Lockenwicklers (1) am Kopf nach einem Wickelvorgang aufweisen, **dadurch gekennzeichnet, dass** die Befestigungsbereiche (4) zum Fixieren des Lockenwicklers (1) am Kopf (8) zur Bereitstellung eines Aufnahmeraums für die aufzuwickelnde Haarpartie einen im Vergleich zu einem kleineren Durchmesser (12) im Mittelbereich (3) sprunghaft vergrößerten Durchmesser (14) aufweisen, und dass die Vorsprünge zur Festlegung der Haarspitzen zu Beginn eines Wickelvorgangs in der Mitte des Mittelbereiches (3) sich nur über einen gewissen Teil der axialen Länge des Mittelbereiches erstreckend vorgesehen und als vom Stützkörper (2) radial abstehende Stacheln (11, 18, 19) ausgebildet sind, deren radiale Länge etwa der Hälfte der radialen Länge der hakenförmigen Halteelemente (6) an den Befestigungsbereichen (4) entspricht.

2. Lockenwickler nach Anspruch 1, **dadurch gekennzeichnet, dass** die axiale Länge eines Befestigungsbereiches (4) zu der axialen Länge des Mittelbereiches (3) in einem Verhältnis von etwa 1:3 bis etwa 1:6 bemessen ist.

3. Lockenwickler nach mindestens einem der Ansprüche 1 bis 2, **dadurch gekennzeichnet, dass** jeder Befestigungsbereich (4) mit konstantem über die axiale Länge durchgehendem Durchmesser (14) ausgebildet ist.

4. Lockenwickler nach Anspruch 3, **dadurch gekennzeichnet, dass** der Durchmessersprung etwa 2 bis etwa 8 mm beträgt.

5. Lockenwickler nach mindestens einem der Ansprüche 1 bis 4, **dadurch gekennzeichnet, dass** der Mittelbereich (3) mit konstantem über die axiale Länge durchgehendem Durchmesser (12) ausgebildet ist.

6. Lockenwickler nach mindestens einem der Ansprüche 1 bis 5, **dadurch gekennzeichnet, dass** der Stützkörper (2) in seinem Mittelbereich (3) und/oder in den beiden Befestigungsbereichen (4) einen kreisrunden, ovalen oder mehreckigen Querschnitt aufweist.

7. Lockenwickler nach mindestens einem der Ansprüche 1 bis 6, **dadurch gekennzeichnet, dass** der Stützkörper (2) gestaltstabil ausgebildet ist.

8. Lockenwickler nach mindestens einem der Ansprüche 1 bis 7, **dadurch gekennzeichnet, dass** der Stützkörper (2) weich und elastisch ausgebildet ist.

## Claims

1. A hair curler (1) for winding up human hair, comprising a supporting element (2) being designed as a solid hollow form element made of plastic material or metal, the supporting element including a middle portion (3) being designed and arranged to form a winding surface to support wound up hair and to include fixing portions (4) at both ends of the supporting element each having a comparatively larger diameter to attach the curler (1) to a head (8), the middle portion (3) including pins serving to appoint the tips of the hair and the fixing portions (4) including hook-like elements (6) to fix the curler (1) to the head after a winding up operation, **characterized in that** the fixing portions (4) for fixing the curler (1) to the head (8) have a diameter (14) being substantially step-like greater than the comparatively smaller diameter (12) of the middle portion (3) to provide enough room for the roll being formed by the wound up hair, and **in that** the pins serving to appoint the tips of the hair at the beginning of a winding up operation are arranged in the middle of the middle portion (3) extending only over a certain part of the axial length of the middle portion and being designed and arranged to protrude from the supporting element (2) as spikes (11, 18, 19) in a radial direction to attach the hair curler to a head (8), the radial length of the pins being about half of the radial extension of the hook-like elements (6) of the fixing portions (4).

2. The hair curler of claim 1, **characterized in that** the middle portion (3) has an axial length, the axial length of the middle portion being approximately three times to six times greater than the axial length of each of the fixing portions (4).

3. The hair curler of one of the claims 1 to 2, **characterized in that** each fixing portion (4) has an axial length to have a diameter (14) being approximately constant along the axial length.

4. The hair curler of claim 3, **characterized in that** the value of the difference between the diameter of the middle portion and the diameter of the fixing portion is approximately between 2 mm and 8 mm.

5. The hair curler of at least one of the claims 1 to 4, **characterized in that** the diameter (12) of the middle portion (3) is designed to be approximately constant over the axial length.

6. The hair curler of at least one of the claims 1 to 5, **characterized in that** the middle portion (3) of the supporting element (2) and/or the two fixing portions (4) each have a cross section of one of a circular shape, an oval shape and a rectangular shape.

7. The hair curler of at least one of the claims 1 to 6, **characterized in that** supporting element (2) is designed to be substantially stiff.

8. The hair curler of at least one of the claims 1 to 7, **characterized in that** the supporting element (2) is designed to be substantially soft and elastic.

## Revendications

1. Bigoudi destiné à l'enroulement des cheveux, avec un corps d'appui (2) constitué d'une pièce de forme creuse en matière plastique ou en métal qui comporte une partie médiane (3) avec une surface d'enroulement pour enrouler une partie des cheveux et, de chaque côté, une zone de fixation (4) avec un diamètre comparativement plus grand pour fixer le bigoudi (1) sur la tête, la zone médiane (3) présentant des saillies pour pénétrer dans la partie des cheveux à enrouler et les zones de fixation (4) présentant des éléments de retenue (6) en forme de crochets pour fixer le bigoudi à la tête après un processus d'enroulement, **caractérisé en ce que** les zones de fixation (4) pour fixer le bigoudi (1) à la tête (8) présentent un diamètre (14) agrandi en gradin par rapport au plus petit diamètre (12) dans la partie médiane (3) afin de ménager un logement pour la partie des cheveux à enrouler et **en ce que** les saillies pour fixer les pointes des cheveux au milieu de la partie médiane (3) au début d'un processus d'enroulement sont prévues pour s'étendre uniquement sur une certaine partie de la longueur axiale de la partie médiane (3) et sont conçues comme des épines (11, 18, 19) saillant radialement du corps d'appui (2), dont la longueur radiale correspond à à peu près la moitié de la longueur radiale des éléments de retenue (6) en forme de crochets sur les zones de fixation (4).

2. Bigoudi selon la revendication 1, **caractérisé en ce que** la longueur axiale d'une zone de fixation (4) se trouve dans un rapport de 1:3 à environ 1:6 avec la longueur axiale de la partie médiane (3).

3. Bigoudi selon l'une au moins des revendications 1 et 2, **caractérisé en ce que** chaque zone de fixation (4) est configurée avec un diamètre (14) constant sur toute la longueur axiale.

4. Bigoudi selon la revendication 3, **caractérisé en ce que** le gradin mesure de 2 à 8 mm environ.

5. Bigoudi selon l'une au moins des revendications 1 à 4, **caractérisé en ce que** la partie médiane (3) est configurée avec un diamètre (12) constant sur toute la longueur axiale.

6. Bigoudi selon l'une au moins des revendications 1 à 5, **caractérisé en ce que** le corps d'appui (2) présente une section ronde, ovale ou polygonale dans sa partie médiane (3) et/dans les deux zones de fixation (4).

7. Bigoudi selon l'une au moins des revendications 1 à 6, **caractérisé en ce que** le corps d'appui (2) présente une stabilité de forme.

8. Bigoudi selon l'une au moins des revendications 1 à 7, **caractérisé en ce que** le corps d'appui (2) est souple et élastique.
